# EUROPÄISCHE PATENTSCHRIFT

(11) **EP 3 081 106 B1**
(45) Veröffentlichungstag und Bekanntmachung des Hinweises auf die Patenterteilung: **28.06.2017**
(21) Anmeldenummer: 15001042.9
(22) Anmeldetag: 13.04.2015
(51) Int. Cl.: A43B 5/04

(54) **SOHLENEINSATZ FÜR LANGLAUF-SKISCHUHE**
SOLE INSERT FOR CROSS-COUNTRY SKI BOOTS
INSERT DE SEMELLE POUR CHAUSSURES DE SKI DE FOND

(43) Veröffentlichungstag der Anmeldung: 19.10.2016
(73) Patentinhaber: Morgenstern, Gottfried, 94255 Böbrach (DE)
(72) Erfinder: Morgenstern, Gottfried, 94255 Böbrach (DE)

(56) Entgegenhaltungen:
- US-A- 5 727 339
- US-A1- 2009 307 931
- US-A1- 2012 011 746

## Beschreibung

### BEREICH DER ERFINDUNG

Die Erfindung bezieht sich auf Schuhe für den Ski-Langlauf und dort speziell auf den Verschluss der meist längs über die Mitte der Sohle verlaufenden Rille, in die die Bindung zur Längsführung eingerastet wird. Konkret geht es um ein Verschlussstück, das zunächst das Zusetzen der Rille beim Gang im Schnee verhindert, das aber danach einer weiteren Bindungsfunktion zugeführt werden kann.

### HINTERGRUND DER ERFINDUNG - ZU LÖSENDES PROBLEM

Vor dem Anlegen der Langlaufski ist es in der Regel erforderlich, diese erst an die Abfahrtstelle zu tragen und sie dort einzeln anzulegen.

Dazu ist das Betreten des Schnees nahezu unvermeidlich; dabei setzen sich die Führungsrillen in den Langlauf-Skischuhen aber vielfach mit Schnee zu und die Schuhe sind dann nur nach beschwerlicher Reinigung mit angehobenem Fuß in die Bindungen einzurasten.

### AUFGABENSTELLUNG

Die Aufgabe der Erfindung besteht daher einerseits darin, dieses Zusetzen der Rille zu verhindern und zweitens darin, die dafür eingesetzen Mittel nicht als Ballast mitführen zu müssen, sondern funktionsgerecht weiter zu verwenden.

### STAND DER TECHNIK

Ein Ansatz zur Lösung dieses Problems ist bisher nicht bekannt. Sohlen für Langlauf Skischuhe sind zwar in DE 33 04 538 A1 von Adidas beschrieben, dort aber nur mit einer schmalen Mittelrille und dünnen Querrillen zur Führung.

DE 33 34 144 C2 von Salomon beschreibt eine Laufsohle mit verstärktem Vordersteg, der später in einen Rasthaken für die Bindung (siehe Nr. 4 in Zeichnung Fig. 1) gewandelt wurde.

DE 36 26 476 A1 von Salomon weist bereits ein Spannband und den o.g. Rasthaken auf, jedoch keine Abdeckung der mittlerweile zur Führung der Bindung üblichen Mittelrille.

DE 38 16 668 A1 von Geze beschreibt beabstandete Querrippen und Füllprofie in der Sohle, die erhöhte Stabilität gewähren und heute allgemein üblich sind.

DE 92 00 453.9 U1 von Rottefella AS beschreibt das heute weitgehend übliche Bindungssystem für Langlaufski mit komplementären Engriffselementen von Bindungsschiene und Aussparungen in der Schuhsohle. Aus dieser Konstruktion resultiert auch die hier gelöste Problemstellung.

US 2012/011746 A1 von Valaas beschreibt einen verschließenden Einsatz ("one piece sole guard") für die Aussparungen in Skischuh-Sohlen. Allerdings ist dieser nicht anderweitig einsetzbar und stellt daher den oben genannten Ballast zur Mitführung durch den Skifahrer dar.

### LÖSUNG

Die erfindungsgemäße Lösung dafür ist, einen lösbaren Einsatz für die Führungsrille zu schaffen, der sie verschließt und mit dem man gut laufen kann, der aber nach Entnahme als Spannband über dem Schaft der Skischuhe Verwendung findet.

Die Erfindung betrifft einen Sohleneinsatz für Langlauf-Skischuhe nach Anspruch 1. Weitere Ausführungsformen sind in den abhängigen Ansprüchen spezifiziert.

### BESCHREIBUNG

Dieser Lösung kommt entgegen, dass beim Gang durch den Schnee eine flexible Fußbewegung sehr willkommen ist, nach Anlegen der Ski aber ein sicherer Sitz des Fußes im Schuh erforderlich ist.

Hierzu wird der Einsatz von der Schuhsohle abgezogen, im Bereich der Ferse an den Außenseiten des Schuhs befestigt und als Spannband über dem Schaft des Schuhes festgezogen. Die Befestigung kann mit Haken in entsprechende Laschen erfolgen, denn das Spannband ist straff-elastisch und der Schuhgröße angepasst. Zur persönlichen Justierung können jedoch auch mehrere, versetzt angebrachte Laschen oder auch Klettverschlüsse Verwendung finden.

Alternativ ist auch möglich, eine ganze Sohle unter dem Spannband zu befestigen, bzw. Sohle und Spannband einstückig auszuführen.

### BESCHREIBUNG ANHAND DER ZEICHNUNGEN FIG. 1 BIS FIG. 3:

Fig. 1 zeigt einen Langlauf-Skischuh 1 von unten-seitlich mit der Sohle 2 und der darin ausgesparten Rille 3 zur Führung in der Bindung, die an der Schuhspitze zudem in den Bindungshaken 4 eingerastet wird.
   Zum Laufen ohne Ski wird die Rille 3 mit einem Spanngurt 5 verschlossen, der in Fig. 3 dargestellt ist.
Fig. 2 zeigt den Langlauf-Skischuh 1 von oben/seitlich, bei dem der Spanngurt 5 sowohl an einer Lasche 6 rückseitig an der Ferse, wie auch nach Führung über den Spann 7 bzw. den darunter liegenden Mittel-Fußknochen mit einem Haken oder Spannschloß 8 an einer weiteren Lasche 9 im Außenbereich des Schuhes unter Spannung eingehängt wird.
Fig 3 zeigt den Spanngurt 5, der nach Lösen der Bindung als Verschluss der Laufsohle 2 so in ihre Rille 3 (s. Fig. 1) eingespannt wird, dass seine hakenförmige Aussparung 10 vorne in den Bindungshaken 4 (s. Fig. 1) einrastet und sein hinterer Rasthaken 6 in die verstärkten Aussparung 11 (s. Fig. 2) in der Sohle unter der Ferse eingepasst ist. Weitere Aussparungen, wie z.B.12, sparen dabei mögliche weitere Querstreben aus.

## Patentansprüche

1. Sohleneinsatz für Langlauf-Skischuhe, der die für die Bindung in Langlaufskiern vorgesehene Aussparungen (3) in der Sohle verschließt, **dadurch gekennzeichnet, dass** dieser Einsatz nach der Entnahme als Spannband (5) über dem Schaft des Skischuhs verwendbar ist.

2. Sohleneinsatz für Langlauf-Skischuhe nach Anspruch 1, **dadurch gekennzeichnet, dass** der Einsatz aus flexiblem Kunststoff besteht.

3. Sohleneinsatz für Langlauf-Skischuhe nach Anspruch 1 bis 2, **dadurch gekennzeichnet, dass** der Einsatz Elemente aufweist, mit denen er nach Abziehen aus der Sohle über dem Schuh befestigt werden kann.

4. Sohleneinsatz für Langlauf-Skischuhe nach Anspruch 1 bis 2, **dadurch gekennzeichnet, dass** der Einsatz Aussparungen für mögliche Querstreben in der Schuhsohle aufweist.

5. Sohleneinsatz für Langlauf-Skischuhe nach Anspruch 3, **dadurch gekennzeichnet, dass** der Sohleneinsatz an einem Befestigungspunkt (11) hinter der Ferse am Schuh anbringbar ist.

6. Sohleneinsatz für Langlauf-Skischuhe nach Anspruch 3 und 4, **dadurch gekennzeichnet, dass** der Sohleneinsatz an einem zweiten Befestigungspunkt (4) an einem dem ersten Befestigungspunkt gegenüberliegenden Bereich am Rand der Schuhsohle anbringbar ist.

7. Sohleneinsatz für Langlauf-Skischuhe nach einem oder mehreren der vorgehenden Ansprüche, **dadurch gekennzeichnet, dass** die Befestigung mit Haken und Ösen erfolgt.

8. Sohleneinsatz für Langlauf-Skischuhe nach einem oder mehreren der vorgehenden Ansprüche, **dadurch gekennzeichnet, dass** die Befestigung mit Klettbändern erfolgt.

9. Sohleneinsatz für Langlauf-Skischuhe nach einem oder mehreren der vorgehenden Ansprüche, **dadurch gekennzeichnet, dass** der Sohleneinsatz mit einer durchgehenden Sohle als Laufsohle unter dem Schuh kombinierbar ist.

## Claims

1. Sole insert for cross-country skiing boots that closes the cut-outs in the soles used to fasten the boots to the cross-country skis (3), wherein that insert can be used as tension band (5) over the shaft (2) of the skiing boots after it is removed from the sole.

2. Sole insert for cross-country skiing boots as to claim 1, wherein the insert is made of flexible plastic.

3. Sole insert for cross-country skiing boots as to claim 1 to 2, comprising elements for fastening it over the instep of the boot, when being removed from the sole.

4. Sole insert for cross-country skiing boots as to claim 1 to 2, comprising cut-outs to match cross braces on the insert in the sole of the boot.

5. Sole insert for cross-country skiing boots as to claim 3, comprising an attachment point (11) at the heel of the boot.

6. Sole insert for cross-country skiing boots as to claim 3 and 4, comprising a second attachment point (4) in an area opposite the first attachment point on the edge of the boot sole.

7. Sole insert for cross-country skiing boots as to one or several of the preceding claims, comprising hooks and eyelets for fastening it.

8. Sole insert for cross-country skiing boots as to one or several of the preceding claims, comprising hook-and-loop tapes for fastening it.

9. Sole insert for cross-country skiing boots as to one or several of the preceding claims, wherein the tension band forms a combined second sole as outsole underneath the boot.

## Revendications

1. Semelle pour chaussures de ski de fond permettant de boucler les encoches (3) des skis de fond à la semelle, **caractérisée en ce qu'**une fois retiré, cet accessoire est utilisable en tant que bande (5) sur la tige de la chaussure de skii.

2. Semelle pour chaussures de ski de fond selon la revendication 1, **caractérisée en ce que** cet accessoire est fait de matière plastique flexible.

3. Semelle pour chaussures de ski de fond selon la revendication 1 à 2, **caractérisée en ce que** la semelle présente des éléments permettant une fixation à la chaussure au cou-de-pied après être retirée de la semelle.

4. Semelle pour chaussures de ski de fond selon la revendication 1 et 2, **caractérisée en ce que** la semelle présente des encoches pour d'éventuelles entretoises transversales.

5. Semelle et bande pour chaussures de ski de fond selon la revendication 3, **caractérisée en ce que** l'accessoire peut être fixé sur un point d'ancrage (11) derrière le talon de la chaussure.

6. Semelle pour chaussures de ski de fond selon la revendication 3 et 4, **caractérisée en ce que** l'accessoire peut être fixé sur un deuxième
point d'ancrage (4) au bord de la semelle, derrière le talon de la chaussure au niveau de l'un des premiers points d'ancrage.

7. Semelle pour chaussures de ski de fond selon une ou plusieurs des revendications précédentes, **caractérisée en ce que** la fixation se fait grâce à des boucles et des crochets.

8. Semelle pour chaussures de ski de fond selon une ou plusieurs des revendications précédentes, **caractérisée en ce que** la fixation se fait grâce à des bandes auto-agrippantes.

9. Semelle et pour chaussures de ski de fond selon une ou plusieurs des revendications précédentes, **caractérisée en ce que** la semelle peut être fait une seconde semelle combiné avec la semelle sous la chaussure.
